# EUROPÄISCHE PATENTSCHRIFT

(11) **EP 0 071 885 B1**
(45) Veröffentlichungstag und Bekanntmachung des Hinweises auf die Patenterteilung: **28.10.1987**
(21) Anmeldenummer: 82106828.5
(22) Anmeldetag: 28.07.1982
(51) Int. Cl.: F02P 7/06

(54) **Impulsgeberzahnkranz mit einem markierten Zahnkopf**
Flyweel gear pulse generator comprising a marked tooth
Roue dentée génératrice d'impulsions possédant une dent référencée

(30) Priorität: 06.08.1981 DE 3131121
(43) Veröffentlichungstag der Anmeldung: 16.02.1983
(73) Patentinhaber: Atlas Fahrzeugtechnik GmbH, D-58791 Werdohl (DE)
(72) Erfinder: Knüfelmann, Manfred, D-4000 Düsseldorf (DE); Brandner, Burkhard, D-5980 Werdohl (DE); Blauhut, Reinhold, D-5980 Werdohl (DE)
(74) Vertreter: Hassler, Werner, Dr.

## Beschreibung

Die Erfindung betrifft einen lmpulsgeberzahnkranz mit einem markierten Zahnkopf, der einen Bereich mit einem Werkstoff aufweist, dessen relative Permeabilität und/oder spezifische Wirbelstromverluste von denen des Zahnkranzes selbst verschieden sind.

Ein Impulsgeberzahnkranz steht einem Zahnimpulssensor gegenüber. Der Zahnimpulssensor ist auf den Umfang des Impulsgeberzahnkranzes ausgerichtet und enthält eine Hochfrequenzerregerspule, die ein elektromagnetisches Hochfrequenzerregerfeld aussendet. Dieses Hochfrequenzerregerfeld durchdringt den Zahnkranz und wird durch die vorbeilaufenden Zähne des Zahnkranzes beeinflusst bzw. moduliert. Diese Modulation kann in einer Auswerteschaltung erfasst werden und zur Erzeugung von Zahnimpulsen dienen. Die Zahnimpulse stellen Drehzahl- und Winkelinformationen dar, die sich für Messungen, Steuerungen und Regelungen ausnutzen lassen. Ein Anwendungsgebiet der Erfindung ist eine impulsgesteuerte Zündanlage für Verbrennungsmotoren, bei denen der Anlasseinspurkranz für die Bereitstellung dieser Zahnimpulssignale benutzt wird.

Die Zähne des Zahnkranzes bedingen einerseits Wirbelstromverluste und verändern andererseits die Permeabilität des Magnetkreises. Hierdurch ergeben sich Änderungen des Hochfrequenzfeldes, die in Auswerteschaltungen erfasst werden können.

Zur Erfassung einer Bezugsposition benötigt man einen markierten Zahnkopf, der einen Bezugsimpuls liefert. Ein derartiger Zahnkranz mit einem markierten Zahnkopf ist in der DE-A-2 532 226 beschrieben. Diese Schrift ist die Äquivalenz zum französischen, im Recherchenbericht zitierten Dokument FR-A-2 316 796.

Der als Markierung dienende Bereich muss in den Zahnkopf eingebettet, eingesetzt oder in anderer Weise befestigt sein. Bei einem Zahnkranz eines Verbrennungsmotors treten insofern grosse Probleme auf, als der Zahnkranz als Anlasseinspurkranz dient und beim Anlassvorgang durch das Ritzel des Anlassers, das in axialer Richtung eingespurt wird, hohen Belastungen ausgesetzt ist.

Aufgabe der Erfindung ist eine solche Ausbildung des Zahnkranzes, dass die mechanische Funktion desselben nicht beeinträchtigt wird.

Diese Aufgabe wird nach einem ersten Lösungsvorschlag der Erfindung dadurch gelöst, dass der markierte Zahnkopf einen Axialschlitz aufweist, in den eine Einlage aus dem genannten Werkstoff eingesetzt ist, und dass die Schlitztiefe nach einer Stirnseite des Zahnkranzes abnimmt.

Diese Lösung unterscheidet sich insofern vom Stand der Technik, als die Schlitztiefe des die Markierung aufnehmenden Schlitzes nach derjenigen Stirnseite des Zahnkranzes, in die das Einspurritzel eingreift, hin abnimmt. Im Extremfall kann der Schlitz nach der genannten Stirnseite auslaufen. Infolgedessen ist der Querschnitt der Zähne des Zahnkranzes auf der Einspurseite durch den Einsatz nicht oder nur unwesentlich geschwächt, so dass die Festigkeit des Einspurkranzes nicht merklich beeinträchtigt wird.

Für die Markierung verwendet man einen Werkstoff mit vergleichsweise geringen Wirbelstromverlusten, um eine entsprechende Beeinflussung des Hochfrequenzfeldes zu gewährleisten. Die Markierung ermöglicht eine signifikante Änderung des Hochfrequenzfeldes gegenüber der durch einen normalen Zahn hervorgerufenen Änderung des Hochfrequenzfeldes, so dass eine sichere Erkennung des markierten Zahnes möglich ist.

Zur weiteren Herabsetzung der Wirbelstromverluste ist vorgesehen, dass die Einlage als U-förmig gefaltetes Blechteil ausgebildet ist. Dieses weist in Querrichtung zwischen den Blechflächen mehrere Spalte auf und hat die Wirkung eines Transformatorblechpakets.

Damit die jeweilige Einlage fest innerhalb des Schlitzes gehalten ist, ist die Einlage an den Stirnseiten des Zahnkranzes mit den Schlitzrändern verschweisst. Dadurch ist auch gewährleistet, dass in axialer Richtung die Flächen der Einlage und des Zahnkopfes nicht stoffschlüssig miteinander verbunden sind, so dass Wirbelstrombahnen unterbrochen sind.

Bei Einsatz eines U-förmig gefalteten Blechteils können auch die axialen Längsränder mit den Schlitzrändern verschweisst sein. Durch überstehende Blechränder während der Schweissung wird verhindert, dass Schweissmittel den mittleren Spalt der Einlage zusetzt. Die überstehenden Blechränder werden nachträglich entfernt.

Ein weiterer Lösungsvorschlag der Erfindung zeichnet sich dadurch aus, dass auf dem Zahnkopf eine Folie aus dem genannten Werkstoff befestigt ist.

In diesem Fall wird jede mechanische Schwächung des markierten Zahnes ausgeschlossen. Die dünne Folie des Markierungswerkstoffes enthält amorphes Metall, Mu-Metall oder ein anderes wirbelstromverlustarmes Material mit hoher Per- meab.ilität. Die Foliendicke beträgt ca. 0,03 bis 0,1 mm.

Die Folie muss schonend befestigt werden, um eine Schädigung des Werkstoffes durch übermässige Erhitzung oder sonstige Beanspruchung auszuschliessen. Die Befestigung kann durch Widerstandspunktschweissung, durch Ultraschallpunktschweissung oder durch Kleben erfolgen. Dabei darf die Erwärmung 300 °C nicht übersteigen. Dieses ist bei Verwendung einer Mikroelektrode gewährleistet.

Ausführungsformen der Erfindung werden im folgenden unter Bezugnahme auf die anliegende Zeichnung erläutert, in der darstellen:
Fig. 1 einen Ausschnitt aus einem Zahnkranz nach der Erfindung,
Fig. 2 einen Axialschnitt durch den markierten Zahnkopf,
Fig. 3 einen Ausschnitt durch eine abgewandelte Ausführungsform der Erfindung und
Fig. 4 eine weitere Abwandlung der Erfindung.
Fig. 1 zeigt einen Ausschnitt des Anlasseinspurkranzes 1 für den nicht dargestellten Anlasser eines Verbrennungsmotors. Die Umfangsstirnflächen der Zahnköpfe 2 der Zähne 3 steht ein Zahnimpulssensor 4 gegenüber, an den ein Zahnimpulsgenerator 5 angeschlossen ist. Der Zahnimpulsgenerator erzeugt ein elektromagnetisches Hochfrequenzfeld, das mittels einer Spule innerhalb des Zahnimpulssensors 4 abgestrahlt wird. Das Feld durchsetzt die Zähne des Zahnkranzes. Entsprechend der Permeabilität der Zahnköpfe, die von Luft verschieden ist, bzw. der Wirbelstromverluste, erfolgt eine Modulation des Hochfrequenzfeldes. Diese Modulation kann ausgewertet werden, so dass dadurch eine Erzeugung von Zahnimpulsen möglich ist.

Ein Zahnkopf 6 ist markiert, so dass derselbe als Bezugszahnkopf zur Darstellung einer Bezugsphase benutzt werden kann. Und zwar weist dieser Zahnkopf 6 einen Axialschlitz 7 auf, der gegen die Stirnseite 8 des Anlasseinspurkranzes 1 bzw. des Zahnkopfes 6 hin ansteigt, vgl. insbesondere Fig.2. Der Axialschlitz kann an dieser Stirnseite 8 auf der Umfangsfläche des Zahnkopfes 6 auslaufen, so dass der Axialschlitz 7 die Stirnseite 8 nicht schneidet. Denn auf dieser Stirnseite 8 erfolgt die Einspurung des Ritzels des Anlassers.

Der Axialschlitz 7 nimmt eine Einlage 9 auf, die dem Profil des Axialschlitzes 7 angepasst ist und bei einem Axialschlitz der dargestellten Form keilförmig ausgebildet ist. Während der Zahnkranz selbst aus einem Material mit vergleichsweise hohen Wirbelstromverlusten besteht, weist der Werkstoff der Anlage 9 geringe Wirbelstromverluste auf. Es handelt sich z. B. um Weicheisen, Mu-Metall oder dergleichen. Infolgedessen erhält man im Zahnimpulssensor 4 für den markierten Zahnkopf 6 ein deutlich abweichendes Signal, das entsprechend ausgewertet werden kann. Auf den Stirnflächen des Anlasseinspurkranzes ist die Einlage 9 durch Schweissverbindungen 11 befestigt. Solche Schweissverbindungen dürfen auf der Umfangsfläche nicht vorhanden sein, damit die Wirbelstrombahnen unterbrochen sind.

Als abweichende Materialeigenschaft kann auch die Permeabilität benutzt werden. Der Zahnkranz besteht normalerweise aus Eisen und hat infolgedessen eine relative Permeabilität von etwa 100. Die relative Permeabilität des Markierungsmaterials muss wesentlich grössere Werte haben, etwa 250 000 bis 500 000. Solche Werkstoffe sind Mu-Metall, amorphes Metall, Ferrit.

Speziell die Form des Axialschlitzes 7 mit ansteigender Fussfläche gewährleistet, dass auf der Stirnseite 8 keine Schwächung des Zahnkopfes 6 vorhanden ist, so dass keine Beschädigungen des Zahnkopfes beim Einspurvorgang des Anlassers zu befürchten sind.

Fig. 3 zeigt eine Ausführungsform, bei der die Einlage als gefaltetes Blechteil 10 ausgebildet ist, so dass die Wirbelstromverluste noch weiter herabgesetzt werden. Der in den Schlitz eingesetzte Blechteil kann zunächst mit Randstreifen 21 über die Schlitzränder überstehen. Jeweils die äusseren radialen Blechränder werden durch Schweissnähte 11 mit den Schlitzrändern verbunden. Nach dem Schweissen werden die Randstreifen 21 entfernt, so dass die Schweissnähte 11 und die Blechränder bündig mit den Schlitzrändern abschliessen. Die Randstreifen 21 verhindern ein Fliessen des Schweissmittels in die Spalte zwischen den Blechstreifen. Infolgedessen ist eine sichere Sperrwirkung der Spalte für Wirbelströme gewährleistet. Die Einlage ist lediglich an den Stirnseiten mit dem Zahnkopf durch Schweissverbindungen 11 stoffschlüssig verbunden. Auf der Umfangsfläche des Zahnkopfes sind solche Schweissverbindungen nicht vorhanden, damit keine stoffschlüssige Verbindung zwischen den Flächen der Einlage 9 bzw. des Flächenteils 10 und dem Werkstoff des Zahnkopfes vorhanden ist. Das gefaltete Blechteil wirkt wie ein Transformatorblechpaket. Infolgedessen bleiben die geringen Wirbelstromverluste gewährleistet.

Wenn man jedoch die Beeinflussung des Hochfrequenzfeldes durch die unterschiedliche Permeabilität auswertet, kann man auch auf der Kopffläche des Zahnkopfes Schweissnähte 11' vorsehen, um dadurch die mechanische Stabilität der Anordnung zu erhöhen.

Fig. 4 zeigt eine weitere Ausführungsform der Erfindung mit einer Folie 12, die durch Verbindurₗ- gen 13 mit der Umfangsfläche des Zahnkopfes 6 verbunden ist. Die Folie 12 besteht aus amorphem Metall, Mu-Metall oder einem ähnlichen wirbelstromverlustarmen Werkstoff und hat eine Dicke von 0,03 bis 0,1 mm. Sie kann durch Widerstandspunktschweissung auf dem Zahnkopf befestigt werden. Bei dieser Widerstandspunktschweissung kann die Temperaturbelastung der Folie niedrig gehalten werden, damit die magnetischen Eigenschaften des Markierungswerkstoffes nicht verändert werden. Man kann die Folie auch durch Kleben oder durch Ultraschallschweissung auf dem Zahnkopf befestigen.

Insbesondere bei Verwendung einer Mikroelektrode ist gewährleistet, dass keine Erwärmung über 300 °C auftritt.

## Patentansprüche

1. Impulsgeberzahnkranz mit einem markierten Zahnkopf (6), der einen Bereich mit einem Werkstoff aufweist, dessen relative Permeabilität und/ oder spezifische Wirbelstromverluste von denen des Zahnkranzes (1) selbst verschieden sind, dadurch gekennzeichnet, dass der markierte Zahnkopf (6) einen Axialschlitz (7) aufweist, in den eine Einlage (9) aus dem genannten Werkstoff eingesetzt ist, und dass die Schlitztiefe nach einer Stirnseite (8) des Zahnkranzes abnimmt.

2. Zahnkranz nach Anspruch 1, dadurch gekennzeichnet, dass die Einlage als U-förmig gefaltetes Blechteil (10) ausgebildet ist.

3. Zahnkranz nach Anspruch 1 oder 2, dadurch gekennzeichnet, dass die Einlage an den Stirnseiten des Zahnkranzes mit den Schlitzrändern verschweisst ist.

4. Zahnkranz nach Anspruch 2 oder 3, dadurch gekennzeichnet, dass auch die axialen Längsränder der Einlage mit den Schlitzrändern verschweisst sind.

5. lmpulsgeberzahnkranz mit einem markierten Zahnkopf (6), der einen Bereich mit einem Werkstoff aufweist, dessen relative Permeabilität und/ oder spezifische Wirbelstromverluste von denen des Zahnkranzes (1) selbst verschieden sind, dadurch gekennzeichnet, dass auf dem Zahnkopf (6) eine Folie (12) aus dem genannten Werkstoff befestigt ist.

6. Zahnkranz nach Anspruch 5, dadurch gekennzeichnet, dass die Folie durch Widerstandspunktschweissung befestigt ist.

7. Zahnkranz nach Anspruch 5, dadurch gekennzeichnet, dass die Folie durch Ultraschallpunktschweissung befestigt ist.

8. Zahnkranz nach Anspruch 5, dadurch gekennzeichnet, dass die Folie durch Kleben befestigt ist.

## Claims

1. A flywheel gear pulse generator comprising a marked toothhead (6), an area of said toothhead (6) sonsists of a material whose relative permeability and/or specific eddy current losses differ from those of the flywheel gear (1) itself, characterized in that the marked toothhead (6) has an axial slot (7) with an insert (9) of said material and, in that the depth of the slot diminished towards one face (8) of the flywheel gear.

2. A flywheel gear according to claim 1, characterized in that the insert is a piece (10) of said sheet metal folded in U-form.

3. A flywheel gear according to claim 1 or 2, characterized in that the insert is welded with the edges of the slot at the radial faces of the flywheel gear.

4. A flywheel gear according to claim 2 or 3, characterized in that the axial longitudinal edges of the insert are welded with the edges of the slot.

5. A flywheel gear pulse generator comprising a marked toothhead (6), an area of said toothhead (6) consists of a material whose relative permeability and/or specific eddy current losses differ from those of the flywheel gear (1) itself, characterized in that a foil (12) of said material is fixed to the toothhead (6).

6. A flywheel gear according to claim 5, characterized in that the foil is fixed by resistance spot welding.

7. A flywheel gear according to claim 5, characterized in that the foil is fixed by ultrasonic spot welding.

8. A flywheel gear according to claim 5, characterized in that the foil is fixed by cementing.

## Revendications

1. Roue dentée génératrice d'impulsions comportant un sommet de dent marqué (6) qui présente une zone en un matériau dont la perméabilité relative et/ou des pertes spécifiques par courant parasite sont différentes de celles de la roue dentée (1) elle-même, caractérisée en ce que le sommet de dent marqué (6) présente une fente axiale (7) dans laquelle est introduit un élément inséré (9) en le matériau précité et en ce que la profondeur de fente diminue vers un côté frontal (8) de la roue dentée.

2. Roue dentée suivant la revendication 1, caractérisée en ce que l'élément inséré est façonné sous la forme d'une pièce de tôle (10) pliée en forme de U.

3. Roue dentée suivant l'une des revendications 1 et 2, caractérisée en ce que l'élément inséré est soudé aux bords de fente sur les côtés frontaux de la roue dentée. -

4. Roue dentée suivant l'une des revendications 2 et 3, caractérisée en ce que les bords longitudinaux axiaux de l'élément inséré sont également soudés aux bords de fente.

5. Roue dentée génératrice d'impulsions comportant un sommet de dent marqué (6) qui présente une zone en un matériau dont la perméabilité relative et/ou les pertes spécifiques par courant parasite sont différentes de celles de la roue dentée (1) elle-même, caractérisée en ce qu'une feuille (12) en le matériau précité est fixée sur le sommet de dent (6).

6. Roue dentée suivant la revendication 5, caractérisée en ce que la feuille est fixée par soudage par résistance par points.

7. Roue dentée suivant la revendication 5, caractérisée en ce que la feuille est fixée par soudage par ultrasons par points.

8. Roue dentée suivant la revendication 5, caractérisée en ce que la feuille est fixée par collage.
